# EUROPÄISCHE PATENTSCHRIFT

(11) **EP 2 746 176 B1**
(45) Veröffentlichungstag und Bekanntmachung des Hinweises auf die Patenterteilung: **03.02.2016**
(21) Anmeldenummer: 13188841.4
(22) Anmeldetag: 16.10.2013
(51) Int. Cl.: B65C 9/06

(54) **Auflageteller mit Druckelementen**
Bearing plate with compression elements
Disque d'appui avec éléments de pression

(30) Priorität: 19.12.2012 DE 102012223771
(43) Veröffentlichungstag der Anmeldung: 25.06.2014
(73) Patentinhaber: Krones AG, 93073 Neutraubling (DE)
(72) Erfinder: Kaiser, Josef, 93073 Neutraubling (DE)
(74) Vertreter: Grünecker Patent- und Rechtsanwälte PartG mbB

(56) Entgegenhaltungen:
- WO-A1-2008/067907
- DD-A- 74 475
- DE-C1- 4 005 606
- DE-C2- 3 308 489

## Beschreibung

Die vorliegende Erfindung betrifft einen Auflageteller zur Positionierung von Behältnissen.

### Stand der Technik

Aus dem Stand der Technik ist bereits das Vorsehen von Auflagetellern zur Positionierung von Behältern bekannt. Ferner ist das Versehen dieser Auflageteller mit Federelementen bekannt.

So ist aus der WO 2008/067907 A1 ein Auflageteller zur Positionierung von Behältnissen mit wenigstens einem Druckelement bekannt, wobei ein Positionierungskörper am Grundkörper angeordnet ist, durch dessen Öffnung das Druckelement hindurchragen kann und der zur Positionierung des Behälters verwendet wird.

Weiterhin zeigt die DE 40 05 606 C1 einen beweglich gelagerten Standteller. Der Standteller ist über eine zu diesem koaxial verlaufende Druckfeder und mittels eines verschiebbar gelagerten Achszapfens mit dem Axiallaqer verbunden. Der Standteller wird von einem Zentrierring um schlossen.

Die DE 3308489 A1 zeigt einen Auflageteller gemäß dem Oberbegriff des Anspruchs 1.

### Aufgabe

Der Erfindung liegt die Aufgabe zugrunde, bestehende Auflageteller hinsichtlich ihrer Aufnahmefähigkeit und Fähigkeit zur Positionierung von Behältern mit schwankenden Abmessungen zu verbessern.

### Lösung

Diese Aufgabe wird erfindungsgemäß durch den Auflageteller zur Positionierung von Behältnissen gemäß Anspruch 1 und das Positionierungsverfahren gemäß Anspruch 8 gelöst. Die Unteransprüche beinhalten zweckmäßige Ausgestaltungen der Erfindung.

Erfindungsgemäß ist der Auflageteller zur Positionierung eines Behälters dadurch gekennzeichnet, dass der Positionierungskörper als zweites Druckelement ausgebildet ist. Durch Verwendung zweier Druckelemente kann gewährleistet werden, dass ein zu positionierender Behälter auch bei schwankenden Durchmessern geeignet positioniert werden kann. Dabei ist es insbesondere vorteilhaft, dass durch die Ausbildung des Positionierungskörpers als zweites Druckelement ein zu positionierender Behälter immer auf derselben Höhe positioniert werden kann, selbst wenn sein Durchmesser größer als die Öffnung in der Positionierungsvorrichtung ist.

In einer Ausführungsform ist der Auflageteller dadurch gekennzeichnet, dass das erste Druckelement kreuzförmig ausgebildet ist. Dadurch wird eine stabile Positionierung des Behältnisses erreicht.

In einer weiteren Ausführungsform weist der Positionierungskörper eine Abschrägung in einem an das erste Druckelement angrenzenden Bereich auf, wobei die Abschrägung wenigstens einen Winkel von 30°, bevorzugt einen Winkel zwischen 30° und 60°, besonders bevorzugt einen Winkel von 45° mit der Horizontalen einschließt. Diese Abschrägung erlaubt zum Einen eine Absenkung des Positionierungskörpers, abhängig von dem Durchmesser des Behältnisses und zum Anderen eine möglichst sichere Stabilisierung eines auf dem Auflageteller positionierten Behältnisses.

Erfindungsgemäß besteht das erste Druckelement aus Polyurethan und/oder Gummi oder weist eine daraus bestehende äußere Schicht auf wobei der Positionierungskörper aus Polyurethan bestehen kann oder eine daraus bestehende äußere Schicht umfassen kann. Das Versehen des Auflagetellers bzw. des ersten Druckelements und des Positionierungskörpers mit Polyurethan oder Gummi erhöht die Haftreibung zwischen diesen Elementen und darauf positionierten Behältnissen, wodurch ein sichererer Stand und eine sichere Positionierung gewährleistet werden kann.

Erfindungsgemäß ist der Auflageteller dadurch gekennzeichnet, dass wenigstens vier Federelemente vorgesehen sind, die das erste Druckelement mit dem Grundkörper verbinden wobei wenigstens vier Federelemente vorgesehen sein können, die den Positionierungskörper mit dem Grundkörper verbinden. Die entsprechenden Federelemente können auf konstruktiv einfache Weise eine Reaktion des ersten Druckelements und des Positionierungskörpers auf beispielsweise durch das Gewicht des Behältnisses ausgeübte Kräfte ermöglichen.

Erfindungsgemäß sind die Federelemente, die das erste Druckelement mit dem Grundkörper verbinden, gleichmäßig auf dem Einheitskreis verteilt, wobei die Federelemente, die den Positionierungskörper mit dem Grundkörper verbinden, gleichmäßig auf dem Einheitskreis verteilt sein können. Eine entsprechende Verteilung der Federelemente gestattet ebenfalls eine gleichmäßige Kräfteverteilung, wodurch weiterhin einwirkende Kräfte gleichmäßig verteilt werden können.

In einer weiteren nicht erfindungsgemäßen Ausführungsform ist der Auflageteller dadurch gekennzeichnet, dass das erste Druckelement als elastisches Element ausgeführt ist.

Erfindungsgemäß kann das Positionierungselement als elastisches Element ausgeführt sein.

Durch diese Ausführung des Positionierungskörpers können beispielsweise weitere Federelemente, die auf z.B. die Gewichtskraft eines auf dem Auflageteller positionierten Behälters reagieren würden, weggelassen werden, wodurch der Aufbau des Auflagetellers weniger komplex und damit weniger störanfällig wird.

Unter Verwendung beispielsweise dieser Vorrichtung lässt sich ein Positionierungsverfahren für Behälter gemäß Anspruch 8 durchführen, mittels eines Auflagetellers, der wenigstens einen Grundkörper umfasst, wobei der Grundkörper ein erstes Druckelement, auf dem ein Behälter positioniert wird und das wenigstens teilweise parallel zum Grundkörper angeordnet ist, aufweist und ferner einen Positionierungskörper aufweist, der an dem Grundkörper angeordnet ist und wenigstens eine Öffnung aufweist, durch die das erste Druckelement wenigstens teilweise hindurchragt und als zweites Druckelement ausgebildet ist, wobei das Positionierungsverfahren dadurch gekennzeichnet ist, dass ein auf dem ersten Druckelement und/oder dem Positionierungskörper positionierter Behälter die Position des ersten Druckelements und/oder des Positionierungskörpers in Abhängigkeit von auf das erste Druckelement und/oder den Positionierungskörper übertragenen Kräften in Bezug auf den Grundkörper verändert. Dadurch kann beispielsweise eine Positionierung von Behältern selbst dann stattfinden, wenn diese sich unterscheidende Abmessungen, wie beispielsweise Durchmesser, aufweisen. Dadurch können während der Herstellung der Behälter entstehende Abmessungsschwankungen ausgeglichen werden.

Erfindungsgemäß ist das Positionierungsverfahren dadurch gekennzeichnet, dass durch die vorgesehenen wenigstens vier Federelemente, die das erste Druckelement mit dem Grundkörper verbinden und/oder dass durch die vorgesehenen wenigstens vier Elemente, die den Positionierungskörper mit dem Grundkörper verbinden, eine Verteilung der auf diese Elemente wirkenden Kräfte erfolgt. Dadurch können einseitige Belastungen des ersten Druckelements und/oder des Positionierungskörpers vermieden werden.

Erfindungsgemäß wird durch die gleichmäßige Verteilung der Federelemente auf dem Einheitskreis eine gleichmäßige Kräfteverteilung gewährleistet. Damit kann selbst bei nichtsymmetrischer Belastung des ersten Druckelements oder Positionierungskörpers eine gleichmäßige Kräfteverteilung erfolgen, womit eine stabilere Positionierung des Behälters möglich wird.

In einer weiteren Ausführungsform ist das Positionierungsverfahren dadurch gekennzeichnet, dass der Behälter durch Abschrägung des Positionierungskörpers, die an der zum ersten Druckelement weisenden Kante vorgesehen ist, zentriert wird. Diese Abschrägung bewirkt zum Einen eine Zentrierung des zu positionierenden Behälters und zum Anderen ermöglicht sie bei schwankenden Abmessungen der zu positionierenden Behälter eine entsprechende Reaktion des Positionierungskörpers.

### Kurze Beschreibung der Figuren

- Fig. 1: Zeigt einen Auflageteller entsprechend dem Stand der Technik.
- Fig. 2a und b: Zeigt einen erfindungsgemäßen Auflageteller in einer bevorzugten Ausführungsform.
- Fig. 3a und b: Zeigt einen erfindungsgemäßen Auflageteller mit unterschiedlich großen Behältern.
- Fig. 4a und b: Zeigte eine weitere Ausführungsform des Auflagetellers mit elastischen Elementen.

### Detaillierte Beschreibung

Fig. 1 zeigt einen Auflageteller, wie er aus dem Stand der Technik bekannt ist und beispielsweise in Etikettiermaschinen zum Einsatz kommt. Der Auflageteller 1 umfasst einen Grundkörper 3, an dem mit Hilfe von festen Verbindungen, wie beispielsweise Schraubungen 22, ein Positionierungskörper 5 befestigt ist. Dieser Positionierungskörper 5 weist eine Öffnung auf, in die ein Druckelement 4 eingelassen ist. Das Druckelement kann dabei in nicht-beschwertem Zustand mit der nach oben weisenden Fläche des Positionierungskörpers zusammenfallen oder aber leicht abgesenkt sein. Das Druckelement ist gefedert gelagert und kann sich, abhängig von den auf das Druckelement 4 einwirkenden Kräften, relativ zum Grundkörper 3 auf und ab bewegen. So übt beispielsweise ein auf diesem Auflageteller aufgebrachter Behälter, sofern er zumindest teilweise oder vollständig auf dem Druckelement 4 aufliegt, eine Kraft auf dieses Druckelement 4 aus, wodurch dieses abgesenkt wird. Wie weit das Druckelement 4 gegenüber seiner Ausgangsposition absinkt, hängt mit der Stärke der Federn (Federkonstante) und mit den einwirkenden Kräften zusammen. Dies ist zum Einen die Gewichtskraft des Behälters 50 selbst, sofern der Auflageteller 1 nicht vertikal angeordnet ist (das bedeutet, dass die Normale des Druckelements 4 senkrecht auf dem Vektor der Gewichtskraft steht) und zum Anderen andere wirkende Kräfte, die beispielsweise über den Behälter übertragen werden können. Hier sind insbesondere Kräfte wie über Halterungen, die den Behälter 50 halten und einen Druck auf dessen Verschluss ausüben, übertragene Kräfte gemeint.

Es erweist sich hier jedoch als Nachteil, dass die Positioniervorrichtung 5 zwar gegebenenfalls über eine Führung in Form von Abschrägungen an der Innenseite (die Kante, die zum Druckelement weist) verfügen kann, um ein Hineingleiten des Behälters 50 auch bei anfänglicher Schiefstellung zu ermöglichen, jedoch Veränderungen in den Abmessungen der Behälter 50 insbesondere bei produktionsbedingten Schwankungen des Durchmessers, das Funktionieren des Auflagetellers in dieser Form beeinträchtigen können, da, sofern der Durchmesser D des Behälters größer ist als der Durchmesser B der Öffnung in der Positioniervorrichtung, der Behälter 50 in der Position verharrt, in der der Durchmesser D gleich oder größer als der Durchmesser der Öffnung B ist. Im Extremfall kommt es dadurch zu überhaupt keinem Einsinken des Behälters 50, wodurch dieser in einer falschen Höhe positioniert sein kann und beispielsweise das Anbringen eines Etiketts nur schwer möglich ist bzw. das Resultat eines Etikettiervorgangs beeinträchtigt wird. Andererseits ist jedoch eine starre Positioniervorrichtung 5 und ein davon unabhängig bewegbares Druckelement 4 notwendig, um das erwünschte Absinken und damit verbundenes Positionieren des Behälters 50 für den Etikettiervorgang zu gewährleisten. Daher ist es erforderlich, bei Verwendung eines anderen Behälters 50, wenigstens die Positioniervorrichtung 5 oder aber den gesamten Auflageteller auszutauschen. Das ist aber insbesondere während eines laufenden Produktionsprozesses, in dem sich die Abmessungen von verschiedenen Behältern 50 nur im Rahmen der Produktionsgenauigkeit unterscheiden, unerwünscht, da so lange Stillstandszeiten auftreten. Eine Lösung wäre das Vergrößern der Öffnung der Positionierungsvorrichtung 5, so dass alle Behälter 50, die einen Durchmesser D in einem gewissen Wertebereich aufweisen, durch diese Öffnung passen. Sehr kleine Behälter 50 (deren Durchmesser dann kleiner als B ist) hätten jedoch gegenüber Behältern 50, deren Durchmesser D gleich dem Durchmesser B der Öffnung ist, den Nachteil, dass dann eine sichere Positionierung nicht gewährleistet werden kann.

Dieses Problem kann jedoch mit Hilfe eines erfindungsgemäßen Auflagetellers gemäß Fig. 2a gelöst werden. Dieser Auflageteller unterscheidet sich von dem aus dem Stand der Technik bekannten und in Fig. 1 dargestellten, dadurch, dass die starren Verbindungen, beispielsweise Verschraubungen 22 aus Fig. 1 zum Verbinden der Positionierungsvorrichtung mit dem Grundkörper, weggelassen wurden und durch Elemente 210 ersetzt wurden. Diese Elemente können beispielsweise Federn sein. Dadurch ist die Positionierungsvorrichtung 205 nicht mehr starr gelagert, sondern kann vielmehr auf Kräfte, die auf diese Positionierungsvorrichtung 205 ausgeübt werden, durch Stauchung der Federelemente 210 auf diese reagieren. Trotz dieser Abwandlung vom Stand der Technik können aber immer noch Führungsschrauben 220 vorgesehen sein, die mit dem Grundkörper 203 und der Positionierungsvorrichtung 205 verbunden sind, jedoch derart, dass die Positionierungsvorrichtung 205 entlang des Pfeils 280 geführt durch die Führungsverbindungen 220 entsprechend der einwirkenden Kräfte abgesenkt werden kann.

Fig. 2b zeigt eine Seitenansicht dieses Auflagetellers aus Fig. 2a. Hier sind ebenfalls die Federelemente 210 zur Federung der Positionierungsvorrichtung 205 dargestellt und darüber hinaus Federelemente 211 zur Federung des Druckelements 204. Der Grundkörper 203 ist bevorzugt starr mit der entsprechenden Maschine oder einem anderen Teil verbunden, so dass Kräfte, die auf die Positionierungsvorrichtung 205 bzw. das Druckelement 204 einwirken, direkt eine Stauchung der Federelemente 210 und 211 und damit eine Absenkung der Positionierungsvorrichtung 205 und/oder des Druckelements 204 ermöglichen.

Fig. 3 zeigt die Funktionsweise des erfindungsgemäßen Auflagetellers. Fig. 3a zeigt dabei die Wirkungsweise des Auflagetellers bei Positionierung eines Behälters mit Durchmesser D kleiner als der Durchmesser B der Öffnung der Positionierungsvorrichtung 305. In diesem Fall funktioniert der Auflageteller ähnlich zu dem aus dem Stand der Technik bereits bekannten Auflageteller. Über die Abschrägung 317 an der zum Druckelement 304 weisenden Kante der Positionierungsvorrichtung, kann ein eventuell schräg ankommender Behälter 350 zunächst ausgerichtet werden. Damit wird gewährleistet, dass er sich zumindest auf bzw. direkt über dem Druckelement 304 befindet. Dieses wird dann unabhängig von der Positionierungsvorrichtung 305 aufgrund der einwirkenden Kräfte um den Wert Δ gegenüber seiner ursprünglichen Position abgesenkt. Dazu weist die Abschrägung 317 einen Winkel von 30°, bevorzugt einen Winkel zwischen 30° und 60°, besonders bevorzugt einen Winkel von 45°, der mit der Horizontalen eingeschlossen wird, auf.

Fig. 3b erläutert die Wirkungsweise des Auflagetellers aus Fig. 2, wenn ein Behälter 350 mit Durchmesser D größer als der Durchmesser B der Öffnung der Positionierungsvorrichtung 305 auf dem Auflageteller positioniert wird. Auch in diesem Fall sorgen die Abschrägungen 317 der Positionierungsvorrichtung 305 zunächst für eine Ausrichtung des Behälters 350. Im Gegensatz zu dem Auflageteller aus dem Stand der Technik führt jedoch in diesem Fall die auf den Behälter 305 wirkende Kraft zu einer Absenkung der Positionierungsvorrichtung 305 um eine Strecke d, so dass weiterhin ein Kontakt mit dem Druckelement 305 hergestellt wird, was dann wiederum aufgrund der einwirkenden Kräfte um die Strecke Δ verschoben wird. Abhängig davon, ob die vom Grundkörper 303 weg weisende Fläche der Positionierungsvorrichtung 305 weiter von diesem entfernt ist als die vom Grundkörper 303 weg weisende Fläche des Druckelements 304, wird entweder das Druckelement 304 oder die Positionierungsvorrichtung 305 um eine weitere Strecke aus der Ausgangsposition bewegt. Im Fall, dass in der Ausgangsposition die Entfernung der von dem Grundkörper 303 weg weisenden Fläche der Positionierungsvorrichtung 305 größer ist als die Entfernung der von dem Grundkörper 303 weg weisenden Fläche des Druckelements 304, wird d größer als Δ sein. Im umgekehrten Fall ist d kleiner als Δ.

Auf diese Weise wird gewährleistet, dass in jedem Fall eine Absenkung des Behälters aufgrund der auf ihn einwirkenden Kräfte um die Strecke Δ bezüglich der Ausgangsposition erreicht wird. Außerdem wird gewährleistet, dass zu jeder Zeit eine maximale Auflagefläche der Unterseite des Behälters 350 auf dem Druckelement 304 aufliegt. Ebenso wird gewährleistet, dass eine Zentrierung aufgrund der Abschrägung 317 unabhängig vom Durchmesser erreicht werden kann, solange dieser nicht bedeutend kleiner als der Durchmesser B der Öffnung der Positionierungsvorrichtung 305 ist bzw. größer als die äußere Umrandung der Abschrägung 317.

Um eine möglichst ideale Verteilung der Kräfte zu erreichen, sind die Federelemente 310 bzw. 311 im gleichen Abstand von einer gedachten Mittelachse S und gleichmäßig auf dem Einheitskreis verteilt. Somit sind die Punkte, an denen die Kraft an die Federelemente bzw. den Grundkörper 303 weitergeleitet wird, rotationssymmetrisch verteilt, was eine besonders stabile Ausrichtung und Positionierung des Behälters ermöglicht. Abhängig von der Gewichtsverteilung bzw. der Verteilung der wirkenden Kräfte, kann jedoch auch eine asymmetrische, den Richtungen der einwirkenden Kräfte angepasste Positionierung der Federelemente bevorzugt sein. Zur Erhöhung der Haftung des Behälters auf der Positionierungsvorrichtung 305 bzw. dem Druckelement 304 bestehen diese entweder aus Polyurethan oder Gummi oder weise eine entsprechende Beschichtung, insbesondere an der dem Behälterboden zugewandten Seite auf. Auch andere, die Hafteigenschaften für das eingesetzte Behältermaterial verbessernde Materialien, sind hier denkbar.

Weiterhin, aber nicht erfindungsgemäß ist eine Ausführung der Positionierungsvorrichtung und des Druckelements mit Hilfe von elastischen Werkstoffen möglich.

Fig. 4 zeigt eine solche Ausführungsform, in der die Positionierungsvorrichtung 405 und das Druckelement 404 direkt mit dem Grundkörper 403 verbunden sind und als elastische Elemente ausgeprägt sind. Fig. 4a zeigt dabei die Ausgangssituation, in der kein Behälter und daher keine weiteren Kräfte auf die Positionierungsvorrichtung 405 und das Druckelement 404 einwirken. In diesem Fall haben diese Bauteile ihre Ausgangsform. Auch wenn diese Ausgangsform hier eckig dargestellt ist, stellt dies keine Einschränkung für mögliche Ausführungen der Positionierungsvorrichtung 405 und des Druckelements 404 dar. Auch andere Ausführungen, beispielsweise abgerundete Formen, sind hier denkbar. Essenziell ist jedoch das Vorsehen der Abschrägung 417 an der zum Druckelement weisenden Kante der Öffnung der Positionierungsvorrichtung 405.

Fig. 4b zeigt die Wirkungsweise des Auflagetellers entsprechend dieser Ausführungsform, wenn ein Behälter 450 mit Durchmesser D größer als der Durchmesser B der Öffnung der Positionierungsvorrichtung 405 und kleiner als der Durchmesser der Öffnung des oberen Endes der Abschrägung 417 der Positionierungsvorrichtung 405 verwendet wird. Aufgrund der einwirkenden Kräfte, die durch den Behälter übertragen werden, kommt es zu einer Verformung der elastischen Positionierungsvorrichtung 405, so dass diese die Gestalt 405' annimmt und zu einer elastischen Verformung des Druckelements 404, so dass dieses die Form 404' annimmt. Dabei ist eine Deformation gemäß der hier dargestellten Form, das bedeutet also Ausweichen der Werkstoffe zu den Seiten hin, nicht notwendig. Werden beispielsweise entsprechende elastische Schäume verwendet, so kann hier auch eine Absenkung ohne nennenswerte Ausdehnung in eine andere Richtung erfolgen. Die Wirkungsweisen dieser elastischen Positioniervorrichtung 405 und des Druckelements 404 entsprechen denen der in Fig. 3 beschriebenen Ausführungsform. Daher werden diese hier im Detail nicht wiederholt.

Besonders vorteilhaft ist, dass beide Ausführungsformen kombinierbar sind, das bedeutet, während eines von der Positioniervorrichtung oder dem Druckelement mit Hilfe von Federelementen ausgestaltet ist, kann das andere als elastisches Element ausgebildet sein.

Es sei hier auch erwähnt, dass eine Ausbildung der Öffnung der Positionierungsvorrichtung, wie sie in der vorhergehenden Ausführungsform dargestellt ist, nicht zwingend ist. So kann die Öffnung vorteilhafterweise der Form der Fläche des Behälters, der auf dem Auflageteller positioniert wird, entsprechen und hier beispielsweise eine eckige, insbesondere drei- oder viereckige Form oder eine ovale Form aufweisen. Auch die Ausbildung des ersten Druckelements kann vielfältig sein. Vorteilhaft für die Gewichtverteilung auf die Federelemente kann eine kreuzförmige Ausgestaltung sein. Aber auch durchgängige Formen, die der Größe der Öffnung angepasst sind, sind denkbar. Insbesondere bei Verwendung elastischer Stoffe als erstes Druckelement und/oder als Positionierungsvorrichtung ist aufgrund der vereinfachten Herstellung und der zuverlässigen Funktion die Verwendung von möglichst einfachen geometrischen Strukturen, wie Kreise, Kreisringe, Vierecke, Dreiecke usw. vorteilhaft.

## Patentansprüche

1. Auflageteller zur Positionierung von Behältnissen, mit einem Grundkörper (203), mit wenigstens einem ersten Druckelement (204), das an dem Grundkörper (203) angeordnet ist und sich in Abhängigkeit von auf das erste Druckelement (204) einwirkenden Kräften relativ zum Grundkörper (203) auf und ab bewegen kann, wobei das erste Druckelement (204) wenigstens teilweise parallel zum Grundkörper (203) angeordnet ist, und ferner ein Positionierungskörper (205) vorgesehen ist, der am Grundkörper (203) angeordnet ist und wenigstens eine Öffnung aufweist, durch die das erste Druckelement (204) wenigstens teilweise hindurchragt, und der Positionierungskörper (205) als zweites Druckelement ausgebildet ist, wobei wenigstens vier Federelemente (211) vorgesehen sind, die das erste Druckelement (204) mit dem Grundkörper (203) verbinden, wobei die Federelemente (211) die das erste Druckelement (204) mit dem Grundkörper (203) verbinden gleichmäßig auf dem Einheitskreis verteilt sind;
**dadurch gekennzeichnet, dass**
das erste Druckelement (204) aus Polyurethan und/oder Gummi besteht oder eine daraus bestehende äußere Schicht aufweist.

2. Auflageteller nach Anspruch 1, **dadurch gekennzeichnet, dass** erste Druckelement (204) kreuzförmig ausgebildet ist.

3. Auflageteller nach Anspruch 1 oder 2, **dadurch gekennzeichnet, dass** der Positionierungskörper (205) eine Abschrägung (217) in einem an das erste Druckelement (204) angrenzenden Bereich aufweist, wobei die Abschrägung (217) wenigstens einen Winkel von 30°, bevorzugt einen Winkel zwischen 30° und 60°, besonders bevorzugt einen Winkel von 45° mit der Horizontalen einschließt.

4. Auflageteller nach einem der Ansprüche 1 bis 3, **dadurch gekennzeichnet, dass** der Positionierungskörper (205) aus Polyurethan besteht oder eine daraus bestehende äußere Schicht aufweist.

5. Auflageteller nach einem der Ansprüche 1 bis 4, **dadurch gekennzeichnet, dass** wenigstens vier Federelemente (210) vorgesehen sind, die den Positionierungskörper (205) mit dem Grundkörper (203) verbinden.

6. Auflageteller nach Anspruch 5, **dadurch gekennzeichnet, dass** die Federelemente (210), die den Positionierungskörper (205) mit dem Grundkörper (203) verbinden gleichmäßig auf dem Einheitskreis verteilt sind.

7. Auflageteller nach einem der Ansprüche 1 bis 4, **dadurch gekennzeichnet, dass** der Positionierungskörper (205) als elastisches Element ausgeführt ist.

8. Positionierungsverfahren für Behälter mittels eines Auflagetellers umfassend wenigstens einen Grundkörper (203), wobei der Grundkörper (203) ein erstes Druckelement (204), auf dem ein Behälter positioniert wird und das wenigstens teilweise parallel zum Grundkörper (203) angeordnet ist und sich in Abhängigkeit von auf das erste Druckelement (204) einwirkenden Kräften relativ zum Grundkörper (203) auf und ab bewegt, einen Positionierungskörper (205), der an dem Grundkörper (203) angeordnet ist und wenigstens eine Öffnung aufweist durch die das erste Druckelement (204) wenigstens teilweise hindurchragt und als zweites Druckelement ausgebildet ist, umfasst, wobei ein auf dem ersten Druckelement und/oder dem Positionierungskörper (205) positionierter Behälter die Position des ersten Druckelements (204) und/oder des Positionierungskörpers (205) in Abhängigkeit von auf das erste Druckelement (204) und/oder den Positionierungskörper (205) übertragenen Kräften in Bezug auf den Grundkörper (203) verändert, wobei durch die vorgesehenen wenigstens vier Federelemente (211), die das erste Druckelement (204) mit dem Grundkörper (203) verbinden eine Verteilung der auf das erste Druckelement (204) wirkenden Kräfte erfolgt, wobei durch die gleichmäßige Verteilung der Federelemente auf dem Einheitskreis eine gleichmäßige Kräfteverteilung erfolgt;
**dadurch gekennzeichnet, dass**
das erste Druckelement (204) aus Polyurethan und/oder Gummi besteht oder eine daraus bestehende äußere Schicht aufweist.

9. Positionierungsverfahren nach Anspruch 8, **dadurch gekennzeichnet, dass** durch die vorgesehenen wenigstens vier Federelemente (210), die den Positionierungskörper (205) mit dem Grundkörper (203) verbinden, eine Verteilung der auf den Positionierungskörper (205) wirkenden Kräfte erfolgt.

10. Positionierungsverfahren nach Anspruch 9, **dadurch gekennzeichnet, dass** durch die gleichmäßige Verteilung der Federelemente auf dem Einheitskreis eine gleichmäßige Kräfteverteilung erfolgt.

11. Positionierungsverfahren nach einem der Ansprüche 8 bis 10, **dadurch gekennzeichnet, dass** der Behälter durch Abschrägung des Positionierungskörpers, die an der zum ersten Druckelement weisenden Kante vorgesehen ist, zentriert wird.

## Claims

1. Bearing plate for positioning containers with a main body (203), comprising at least one first pressure element (204) being arranged on said main body (203) and can move up and down depending on forces acting on the first pressure element (204) relative to the main body (203), where said first pressure element (204) is arranged at least in part parallel to said main body (203), and furthermore a positioning body (205) is provided being arranged on said main body (203) and comprising at least one opening through which said first pressure element (204) protrudes at least in part, and said positioning body (205) is formed as a second pressure element;
wherein at least four spring elements (211) are provided connecting said first pressure element (204) with said main body (203), wherein the spring elements connecting the first pressure element with the main body are evenly distributed around the unit circle; **characterized in that** the first pressure element (204) is made of polyurethane and/or rubber or has an outer coating made thereof.

2. Bearing plate according to claim 1, **characterized in that** said first pressure element (204) is designed in the shape of a cross.

3. Bearing plate according to claim 1 or 2, **characterized in that** said positioning body (205) comprises a bevel (217) in a region adjacent to said first pressure element (204), where said bevel (217) includes at least an angle of 30°, preferably an angle between 30° and 60°, particularly preferably an angle of 45 ° with the horizontal.

4. Bearing plate according to one of the claims 1 to 3, **characterized in that**
said positioning body (205) is made of polyurethane or comprises an outer coating made thereof.

5. Bearing plate according to one of the claims 1 to 4, **characterized in that** at least four spring elements (210) are provided connecting said positioning body (205) with said main body (203).

6. Bearing plate according to claim 5, **characterized in that** said spring elements (210) connecting said positioning body (205) with said main body (203) are evenly distributed around the unit circle.

7. Bearing plate according to one of the claims 1 to 4, **characterized in that** said positioning body (205) is embodied as an elastic element.

8. Positioning method for containers using a bearing plate comprising at least a main body (203), where said main body (203) comprises a first pressure element (204) onto which a container is positioned and which is arranged at least in part parallel to said main body (203) and moves up and down depending on forces acting upon the first pressure element (204) relative to the main body (203), a positioning body (205) being arranged on said main body (203) and comprising at least one opening through which said first pressure element (204) protrudes at least in part and is formed as a second pressure element, wherein a container positioned on said first pressure element and/or said positioning body (205) changes the position relative to said main body (203) of said first pressure element (204) and/or of said positioning body (205) in dependency of forces transmitted onto said first pressure element (204) and/or said positioning body (203);
wherein distribution of the forces acting upon the first pressure element is provided by the at least four spring elements (211) provided for connecting said first pressure element (204) with said main body (203), wherein, by the evenly distribution of the spring elements around the unit circle, a uniform distribution of forces is provided;
**characterized in that** said first pressure element (204) is made of polyurethane and/or rubber or has an outer coating made thereof.

9. Positioning method according to claim 8, **characterized in that** distribution of the forces acting upon said positioning body (205) is effected by said at least four spring elements (210) which are provided connecting said positioning body (205) with said main body (203).

10. Positioning method according to claim 9, **characterized in that** a uniform distribution of forces is provided by the evenly distribution of the spring elements around the unit circle.

11. Positioning method according to one of the claims 8 to 10, **characterized in that** said container is centered by a bevel of said positioning body provided on the edge facing said first pressure element.

## Revendications

1. Coupelle de support d'appui pour le positionnement de récipients ou contenants, comprenant un corps de base (203), au moins un premier élément de pression (204), qui est agencé sur le corps de base (203) et peut se déplacer en se soulevant et en s'abaissant par rapport au corps de base (203) en fonction de forces agissant sur le premier élément de pression (204), coupelle de support d'appui
dans laquelle le premier élément de pression (204) est agencé au moins partiellement parallèlement au corps de base (203), et il est prévu, par ailleurs, un corps de positionnement (205), qui est agencé sur le corps de base (203) et qui présente au moins une ouverture traversée au moins partiellement par le premier élément de pression (204), et le corps de positionnement (205) est réalisé en tant que deuxième élément de pression,
dans laquelle sont prévus au moins quatre éléments de ressort (211), qui relient le premier élément de pression (204) au corps de base (203),
et dans laquelle les éléments de ressort (211), qui relient le premier élément de pression (204) au corps de base (203), sont répartis de manière régulière sur le cercle trigonométrique,
**caractérisée en ce que** le premier élément de pression (204) est réalisé en polyuréthanne et/ou en caoutchouc, ou présente une couche extérieure constituée de ces matériaux.

2. Coupelle de support d'appui selon la revendication 1, **caractérisée en ce que** le premier élément de pression (204) est d'une configuration en forme de croix.

3. Coupelle de support d'appui selon la revendication 1 ou la revendication 2, **caractérisée en ce que** le corps de positionnement (205) présente un chanfrein (217) dans une zone adjacente au premier élément de pression (204), le chanfrein (217) formant avec l'horizontale, au moins un angle de 30°, de préférence un angle entre 30° et 60°, et de manière particulièrement préférée un angle de 45°.

4. Coupelle de support d'appui selon l'une des revendications 1 à 3, **caractérisée en ce que** le corps de positionnement (205) est réalisé en polyuréthanne ou présente une couche extérieure constituée de ce matériau.

5. Coupelle de support d'appui selon l'une des revendications 1 à 4, **caractérisée en ce que** sont prévus au moins quatre éléments de ressort (210), qui relient le corps de positionnement (205) au corps de base (203).

6. Coupelle de support d'appui selon la revendication 5, **caractérisée en ce que** les éléments de ressort (210), qui relient le corps de positionnement (205) au corps de base (203), sont répartis de manière régulière sur le cercle trigonométrique.

7. Coupelle de support d'appui selon l'une des revendications 1 à 4, **caractérisée en ce que** le corps de positionnement (205) est réalisé sous forme d'élément élastique.

8. Procédé de positionnement pour récipients ou contenants au moyen d'une coupelle de support d'appui comprenant au moins un corps de base (203),
d'après lequel le corps de base (203) comprend au moins un premier élément de pression (204) sur lequel est positionné un contenant, et qui est agencé au moins partiellement parallèlement au corps de base (203) et se déplace en se soulevant et en s'abaissant par rapport au corps de base (203) en fonction de forces agissant sur le premier élément de pression (204), un corps de positionnement (205), qui est agencé sur le corps de base (203) et présente au moins une ouverture traversée au moins partiellement par le premier élément de pression (204), et qui est réalisé en tant que deuxième élément de pression,
d'après lequel un contenant positionné sur le premier élément de pression et/ou sur le corps de positionnement (205) modifie la position du premier élément de pression (204) et/ou du corps de positionnement (205) par rapport au corps de base (203), en fonction de forces transmises sur le premier élément de pression (204) et/ou sur le corps de positionnement (205),
d'après lequel grâce auxdits au moins quatre éléments de ressort (211) prévus, qui relient le premier élément de pression (204) au corps de base (203), il est réalisé une répartition des forces agissant sur le premier élément de pression (204),
et d'après lequel grâce à la répartition régulière des éléments de ressort sur le cercle trigonométrique, il en résulte une répartition régulière des forces,
**caractérisé en ce que** le premier élément de pression (204) est réalisé en polyuréthanne et/ou en caoutchouc, ou présente une couche extérieure constituée de ces matériaux.

9. Procédé de positionnement selon la revendication 8, **caractérisé en ce que** grâce auxdits au moins quatre éléments de ressort (210) prévus, qui relient le corps de positionnement (205) au corps de base (203), il est réalisé une répartition des forces agissant sur le corps de positionnement (205).

10. Procédé de positionnement selon la revendication 9, **caractérisé en ce que** grâce à la répartition régulière des éléments de ressort sur le cercle trigonométrique, il en résulte une répartition régulière des forces.

11. Procédé de positionnement selon l'une des revendications 8 à 10, **caractérisé en ce que** le contenant est centré grâce à un chanfrein du corps de positionnement, qui est prévu sur le bord dirigé vers le premier élément de pression.
